# EUROPÄISCHE PATENTSCHRIFT

(11) **EP 2 565 128 B1**
(45) Veröffentlichungstag und Bekanntmachung des Hinweises auf die Patenterteilung: **09.10.2013**
(21) Anmeldenummer: 12194983.8
(22) Anmeldetag: 06.11.2009
(51) Int. Cl.: B65D 19/18

(54) **Großladungsträger**
Heavy load carrier
Support pour charges importantes

(30) Priorität: 22.12.2008 DE 102008064366
(43) Veröffentlichungstag der Anmeldung: 06.03.2013
(62) Teilanmeldung aus: 09753035.6
(73) Patentinhaber: Schoeller Arca Systems GmbH, 19057 Schwerin (DE)
(72) Erfinder: Huizingh, Jan Abraham, 9541 AH Vlagtwedde (NL); Van Der Korput, Maximus Geradus Maria, 7207 PB Zutphen (NL); Orset, Oliver, 01150 Sainte Julie (FR)
(74) Vertreter: Bockhorni & Kollegen

(56) Entgegenhaltungen:
- EP-A- 0 189 301
- WO-A-01/62610
- DE-A1- 19 601 689
- DE-A1-102004 012 198
- US-A1- 2008 203 089

## Beschreibung

### Stand der Technik

Die Erfindung betrifft einen Großladungsträger für die Aufnahme und den Transport von Waren und sonstigem Stückgut gemäß dem Oberbegriff des Anspruchs 1.

Bislang werden zum Transport von Waren Paletten, Europaletten und Industriepaletten, insbesondere Europool-Paletten, umgangssprachlich auch Euro-Palette genannt, verwendet. Der Nachteil dieser Paletten besteht darin, dass diese nicht geeignet sind, loses Stückgut zu befördern, da sie eben ausgestaltet sind und keine seitlichen Begrenzungswände aufweisen.

Zur Beförderung von losem Stückgut wird deshalb auf Großladungsträger zurückgegriffen, deren Grundform palettenförmig ausgebildet ist. Ferner sind Großladungsträger mit im Vergleich zu den oben erwähnten Paletten ähnlichen Abmessungen erhältlich. Der Vorteil der Großladungsträger gegenüber den Paletten besteht darin, dass sie aufgrund ihrer Seitenwände zum Transport von losem Stückgut eingesetzt werden können. Allerdings weisen die bekannten Großladungsträger den Nachteil auf, dass deren palettenförmiger Boden fest, d.h. nicht lösbar, mit immer genau passenden Seitenwänden verbunden ist. Eine flexible Benutzung des palettenförmigen Bodens ohne Seitenwände ist nicht möglich. Ein weiterer Nachteil besteht darin, dass die bekannten Großladungsträger in unbefülltem Zustand aufgrund der festen Verbindung palettenförmiger Boden/Seitenwand relativ große Abmessungen aufweisen, auch wenn die Seitenwände klappbar angeordnet sind und daher große Lagerflächen beanspruchen.

Die DE 10 2004 012 198 A1 zeigt einen Großladungsträger mit klappbaren Seitenwänden, einem palettenartigen Bodenteil und einem umlaufenden einstückig ausgebildeten Sockel, an dem die Seitenwände angelenkt sind und der auf das palettenartige Bodenteil aufsetzbar ist. Der Sockel weist unterschiedliche Höhen, insbesondere in den Eckbereichen auf.

Der Erfindung liegt daher die Aufgabe zugrunde, einen Großladungsträger zu schaffen, der eine flexible Anbindung der Seitenwände an einen palettenförmigen Boden oder an palettenförmige Böden unterschiedlicher Größe ermöglicht.

Die Aufgabe wird gelöst durch die Merkmale der unabhängigen Patentansprüche. Vorteilhafte Ausgestaltungen der Erfindung sind in den Unteransprüchen gekennzeichnet.

Die Erfindung zeichnet sich durch einen Großladungsträger mit zwei ersten und zwei zweiten Sockelelementen auf, die spiegelbildlich zueinander ausgebildet sind. Jeweils ein Sockelelement ist im Eckbereich des Palettenbodens angeordnet und zwar lösbar mit diesem verbunden. Die Sockelelemente weisen auf Ihren jeweiligen Seiten unterschiedliche Höhen für die Aufnahme der Seitenwände auf, bestehen teilweise aus Kunststoff und die Seitenwände sind lösbar mit den Sockelelementen verbindbar.

Nach der Erfindung werden zwei erste und zwei zweite Sockelelemente im Eckbereich des rechteckförmigen, palettenförmigen Bodens angeordnet. Durch die Anordnung von den beiden ersten und beiden zweiten Sockelelementen kann auf einfache Weise eine vollständige Umschließung des palettenförmigen Bodens erreicht werden. Darüber hinaus wird der weitere Vorteil erreicht, dass die Sockelelemente in losem Zustand stapelbar angeordnet werden können, wodurch diese Platz sparend transportiert werden können. Das erste und das zweites Sockelelement sind spiegelbildlich ausgeführt. Die spiegelbildliche Ausführung der Sockelelemente ermöglicht deren Einsatz mit geringem Kosten- und Entwicklungsaufwand.

Der Einsatz eines Sockelelementes, das zum einen lösbar mit dem palettenförmigen Boden und zum anderen lösbar mit der zumindest einen Seitenwand verbunden ist, führt zu dem Vorteil, dass eine flexible Anbindung der Seitenwände an einen palettenförmigen Boden ermöglicht wird. Durch die Möglichkeit der flexiblen Handhabung ergibt sich der entscheidende Vorteil dass neue, aber gerade auch sich im Gebrauch befindliche palettenförmige Böden unterschiedlicher Größe über Sockelelemente mit passenden Seitenwänden verbunden werden können. Hierdurch können herkömmliche Paletten beispielsweise aus Holz bzw. Kunststoff verwendet werden. Ein zusätzlicher Zeit-, Kosten- und Entwicklungsaufwand zur Herstellung von Großladungsträgern mit Seitenwänden kann vermieden werden. Der Einsatz von palettenförmigen Böden kann auf das Anwendungsgebiet abgestimmt werden. Sofern große Stücke transportiert werden, genügt der palettenförmige Boden. Sofern kleines Stückgut transportiert werden muss, können Seitenwände über Sockelelemente adaptiert werden.

Darüber hinaus kann auf einfache Weise die Geometrie der Sockelelemente ebenso wie die der Seitenwände auf die Abmessungen von sich bereits im Einsatz befindlichen und auch neu entwickelten Paletten sowie den jeweiligen Einsatzzweck angepasst werden. Durch die lösbare Verbindung zwischen der mindestens einen Seitenwand, dem Sockelelement und dem palettenförmigen Boden wird der weitere Vorteil erreicht, dass die palettenförmigen Böden Platz sparend übereinander gestapelt werden können.

Insgesamt wird eine flexible Handhabung durch den Einsatz der Sockelelemente mit der lösbaren Verbindungen ermöglicht.

In einer weiteren vorteilhaften Ausgestaltung des Großladungsträgers ist die Seitenwand über eine Gelenkverbindung oder über ein Scharnier mit dem Sockelelement verbunden. Bei den bevorzugten Ausführungsformen können die Sockelelemente mit dem Palettenboden mittels Nägel, Stifte oder Schrauben, aber auch mit Klemm- oder Klammerverbindungen verbunden werden.. Diese Ausführungsform eignet sich besonders für Holz-Paletten und ganz besonders für Kunststoff-Paletten bzw. -Großladungsträger. Die Nägel oder Stifte oder Schrauben können dabei aus Metall oder Kunststoff oder auch einem anderen Material hergestellt sein. Die Verbindung der Seitenwand über eine Gelenkverbindung oder ein Scharnier mit dem Sockelelement führt zu dem Vorteil, dass die Gelenkverbindung bzw. das Scharnier eine Seitenwand vorübergehend in Richtung des palettenförmigen Bodens geklappt werden kann, um so ein vereinfachtes Ein- bzw. Entladen zu ermöglichen. Ferner ist durch eine geeignete Ausbildung der Verbindung ein einfaches ein- bzw. Aushängen der Seitenwand möglich. Die Verbindung des Sockelelements über eine Klammerverbindung mit dem palettenförmigen Boden führt zu dem Vorteil, dass das Sockelelement über die Klammerverbindung mit herkömmlichen, sich bereits im Einsatz befindlichen palettenförmigen Böden, beispielsweise Europaletten besonders einfach verbunden werden kann. Hierdurch wird ein gegebenenfalls notwendig werdender Entwicklungs- und Kostenaufwand vermieden. Vielmehr kann durch das einfache Anbringen des Sockelelements auf herkömmliche Böden der Vorteil erreicht werden, dass auf herkömmlichen palettenförmigen Böden Seitenwände adaptiert werden können.

Der Großladungsträger weist vorteilhaft mehrere, lösbar miteinander verbundene Sockelelemente, insbesondere Sockelelemente mit wenigstens zwei unterschiedlichen Formen auf. Vorzugsweise können durch geeignete Kombination mehrerer Sockelelemente Sockel ausgebildet werden, die auf palettenförmigen Böden unterschiedlicher Größe passen. Besonders bevorzugt wird, falls die Sockelelemente derart ausgebildet sind, dass durch geeignete Kombination mehrerer Sockelelemente Sockel ausgebildet werden können, die auf palettenförmige Böden mit Größen von 800x600 mm, 1.200x800 mm oder 1.200x1000 mm großen Paletten passen. Durch die mehrstückige Ausbildung der Sockelelemente wird der Vorteil erreicht, dass die Sockelelemente durch beliebige Kombination auf beliebige Boden- bzw. Palettengrößen angepasst werden können, weshalb nicht für jede Palettengröße ein bestimmtes Sockelelement gefertigt werden muss. Vielmehr kann durch eine geschickte Auswahl der Größe und Anordnung der Sockelelemente erreicht werden, dass eine Vielzahl von Abmessungen und damit Adaptionsmöglichkeiten auf unterschiedliche palettenförmige Böden möglich wird. Herkömmlicherweise werden palettenförmige Böden beispielsweise in Paletten in Größen von 800 mm, 1.200 mm etc. verwendet. Ferner wird die mehrstückige Ausgestaltung der Sockelelemente wird ein zusätzlicher Entwicklungs- und Kostenaufwand vermieden, da eine flexible Anpassung an unterschiedliche Bodengrößen möglich wird. Darüber hinaus entstehen geringere Fertigungskosten, da nur eine begrenzte Anzahl unterschiedlicher Teile nötig ist, um eine Vielzahl palettenförmiger Böden bestücken zu können. Ein weiterer Vorteil des Einsatzes mehrerer Sockelelemente und Seitenwände besteht darin, dass einzelne Seitenwände bei Bedarf, beispielsweise zum einfacheren Be- und Entladen des Großladungsträgers vorübergehend oder dauerhaft angebracht oder entfernt werden können.

In einer weiteren vorteilhaften Ausgestaltung der Erfindung bilden die Sockelelemente einen vorzugsweise vollständig umlaufenden Sockelrahmen. Hierdurch wird vorteilhaft erreicht, dass durch den vollständig umlaufenden Sockelrahmen auch voll umlaufende Seitenwände den palettenförmigen Boden umschließen.

In einer weiteren vorteilhaften Ausgestaltung des Großladungsträgers werden die Sockelelemente mit einer formschlüssigen Verbindung, insbesondere mit einer Nut-Federverbindung und/oder einer Schwalbenschwanzverbindung miteinander verbunden. Hierdurch wird der Vorteil erreicht, dass die Sockelelemente durch einfache und kostengünstig herzustellende formschlüssige Verbindungen miteinander verbunden werden können.

In einer weiteren vorteilhaften Ausgestaltung des Großladungsträgers umfasst der Großladungsträger dritte Sockelelemente, die auf zwei gegenüberliegenden Rändern des palettenförmigen Bodens zwischen dem ersten und/oder zweitem Sockelelementen angeordnet sind. Hierdurch wird der Vorteil erreicht, dass durch Einfügen der dritten Sockelelemente besonders einfach die Sockelelemente bzw. der Sockel auf unterschiedliche Größen des palettenförmigen Bodens angepasst werden können.

In einer besonders vorteilhaften Ausgestaltung weisen die dritten Sockelelemente eine andere Höhe auf als die ersten und zweiten Sockelelemente. So können Seitenwände unterschiedlicher Größe eingesetzt werden, um letztendlich wieder eine einheitliche obere, d.h. von dem palettenförmigen Boden beanstandete Abschlusskante herzustellen. Besonders bevorzugt wird, falls die Sockelelemente angepasst sind, so dass sie mit klappbaren Seitenwänden kombinierbar sind, wobei hierzu auf zwei jeweils gegenüberliegenden Seiten des Bodens gleich hohe Sockelhöhen bevorzugt werden, die jedoch bei nebeneinander liegenden Seiten unterschiedlich hoch sind. D. h., dass der Boden zwei gegenüberliegende höhere Sockelformationen gebildet aus höheren Sockelelementen und zwei gegenüberliegende Seiten mit Sockelformationen gebildet aus niedrigeren Sockelelementen aufweist. Dies bietet den Vorteil, dass bei einem Zusammenklappen der Seitenwände oder einem Einklappen der Seitenwände, so dass die Seitenwände auf dem Boden des Großladungsträgers gelagert werden, die Seitenwände jeweils übereinander gestapelt werden. Außerdem gehören Ausführungsformen mit jeweils unterschiedlich hohen Seiten, wie im letzten Satz beschrieben, in Kombination mit klappbaren Seitenwänden zur Bildung eines vollständigen Großladungsträgers zur Erfindung.

Der Großladungsträger kann alsein Bausatz mit einer Mehrzahl von untereinander lösbaren Sockelelementen vorliegen, die zumindest teilweise aus Kunststoff bestehen und die zur lösbaren Befestigung an einem Randbereich eines palettenförmigen Bodens geeignet sind, so dass sie einen im Randbereich des palettenförmigen Bodens vorzugsweise vollständig umlaufenden Sockel bilden, wobei an den Sockelelementen zumindest ein Wandteil befestigt ist. Hierdurch wird besonders vorteilhaft erreicht, dass durch eine bestimmte Auswahl der Sockelelemente ein Bausatz geschaffen wird, der auf einen der Größe nach definierten palettenförmigen Boden adaptiert werden kann. Es wird eine besonders schnelle und effiziente Handhabung ermöglicht.

Hierbei sind die Sockelelemente mit einer formschlüssigen Verbindung, insbesondere mit einer Nut-Federverbindung und/oder einer Schwalbenschwanzverbindung miteinander verbindbar. Hierdurch wird der Vorteil erreicht, dass die Sockelelemente durch einfache und kostengünstig herzustellende formschlüssige Verbindungen miteinander verbunden werden können.

Der Bausatzes umfasst ferner als Sockelelemente zwei erste und zwei zweite Sockelelemente, welche jeweils zur Befestigung an einer der Ecken des palettenförmigen Boden geeignet sind. Durch die Anordnung von den beiden ersten und beiden zweiten Sockelelementen kann auf einfache Weise eine vollständige Umschließung des palettenförmigen Bodens erreicht werden. Die ersten und die zweiten Sockelelemente unterscheiden sich vorzugsweise in der Ausgestaltung der Verbindungselemente, wie Nut und Feder, zum Verbinden der Sockelelemente mit benachbarten Sockelelementen, oder in ihrem Höhenverlauf, wobei die an einem Ende höher sein können als an einem anderen Ende des Sockelelements. Durch das Vorsehen verschiedener Sockelelemente wird erreicht, dass beispielsweise Ecken besonders ausgestaltet werden können.

Nachfolgend wird die Erfindung anhand der nachfolgend beschriebenen Ausführungsbeispiele unter Bezugnahme auf die Zeichnungen erläutert.

Es zeigen:
- Fig. 1:: einen erfindungsgemäßen Großladungsträger mit palettenförmigem Boden, Sockelelementen und Seitenwänden,
- Fig. 2:: einen Bausatz aus Sockelelementen,
- Fig. 3:: einen weiteren erfindungsgemäßen Großladungsträger mit palettenförmigem Boden, Sockelelementen und Seitenwänden und
- Fig. 4:: noch einen weiteren erfindungsgemäßen Großladungsträger mit palettenförmigem Boden, Sockelelementen und Seitenwänden.

Elemente gleicher Konstruktion oder Funktion sind figurenübergreifend mit dem gleichen Bezugszeichen versehen.

Fig. 1 zeigt einen Großladungsträger 1 mit einem palettenförmigen Boden 2. Der palettenförmige Boden 2 ist über zwei erste Sockelelemente 3a und zwei zweite Sockelelemente 3b mit Seitenwänden 4a, 4b verbunden. Von den ersten Sockelelementen 3a ist in der Fig. 1 lediglich eines zu sehen, da das andere auf der rückwärtigen Seite des Großladungsträgers 1 angeordnet ist.

Die lösbar miteinander verbundenen zwei ersten und zwei zweiten Sockelelemente 3a, 3b sind im Eckbereich der rechteckförmigen Bodenplatte 2 angeordnet sind. Die Sockelelemente 3a, 3b weisen auf deren jeweiligen Seiten unterschiedliche Höhen auf, wodurch Seitenwände 4a, 4b unterschiedlicher Größe und Höhe eingesetzt werden können, um letztendlich wieder eine einheitliche obere, d.h. von dem palettenförmigen Boden 2 beanstandete Abschlusskante herzustellen.

Die Ausbildung unterschiedlicher Höhen sowohl der Sockelelemente 3a, 3b als auch der Seitenwände 4a, 4b kann ein geeignetes Mittel sein, um spezifische Größenanpassungen zu erreichen, die beispielsweise dadurch notwendig werden, um geeignetes Stückgut aufnehmen bzw. befestigen zu können. Auch kann eine Höhenanpassung zweckmäßig sein, sofern Seitenwände 4a, 4b unterschiedlicher Größe zum Einsatz kommen sollen.

Bei dem in Fig. 1 dargestellten Sockel handelt es sich auch um einen umlaufenden Sockelrahmen. Hierdurch wird erreicht, dass ein Großladungsträger 1 hergestellt werden kann, der in der Lage ist, loses Stück- bzw. Schüttgut aufzunehmen, um es so in einem geschlossenen Behälter zu transportieren. Der geschlossene Behälter wird durch Anbringung eines geeigneten Deckels erzeugt.

Sowohl der palettenförmige Boden 2 als auch die Sockelelemente 3a, 3b und die Seitenwände 4a, 4b bestehen aus Kunststoff. Allerdings können bei anderen Ausführungsformen zusätzlich zum Kunststoff auch andere Materialien wie beispielsweise Metall, Alu, Holz, Verbundwerkstoffe etc. zum Einsatz kommen. Insgesamt bestimmt sich der Materialeinsatz und die Materialanforderung nach dem Einsatzzweck, wobei der Einsatz von Kunststoff sowohl besondere Gewichtsvorteile als auch eine besondere Robustheit in Bezug auf Umwelteinflüsse wie Nässe, Temperaturschwankungen etc. mit sich bringt.

Die Seitenwände 4a, 4b sind lösbar über ein Gelenk mit den Sockelelementen 3a, 3b und die Sockelelemente 3a, 3b sind lösbar über eine Klemmverbindung mit dem palettenförmigen Boden 2 verbunden. Daneben werden bei vorteilhaften Ausführungsformen auch andere Verbindungselemente bzw. Verbindungsmechanismen wie Nutverbindungen, Bolzenverbindungen, Schraubverbindung etc. eingesetzt, die es ermöglichen, eine lösbare Verbindung zwischen den Seitenwänden 4a, 4b und dem Sockelelement 3a, 3b herzustellen bzw. zwischen dem Sockelelement 3a, 3b und dem palettenförmigen Boden 2 herzustellen. Unter Klemmverbindungen sind Verbindungen zu verstehen, die durch Klammern erzeugt werden, wobei die Klammern unterschiedliche Formen und Ausgestaltungen aufweisen können. Beispielsweise kann eine einfache Klammerverbindung dadurch hergestellt werden, dass vom palettenförmigen Boden 2 aus oder von Seiten der Sockelelemente 3a, 3b eine Klammer in der Form angebracht wird, dass diese in einem der vorgenannten Elemente angeordnet ist und in das jeweils andere Element eingreift. Neben Klammerverbindungen sind noch andere Verbindungsmöglichkeiten, wie beispielsweise Nutverbindungen, Steckverbindungen, Schraubverbindungen etc. denkbar, die eine lösbare Verbindung zwischen dem palettenförmigen Boden 2 und den Sockelelementen 3a, 3b ermöglichen.

Die Seitenwände 4a, 4b können identische Abmessungen aufweisen. In alternativen Ausführungsformen können sie auch voneinander unterschiedliche Abmessungen aufweisen, und so optimal auf die Größenanforderungen abgestimmt werden. Ferner können die Seitenwände 4a, 4b einstückig oder mehrteilig ausgebildet werden.

Sowohl der palettenförmige Boden 2 als auch die Seitenwände 4a, 4b können mit einer geschlossenen Oberfläche als auch mit Ausnehmungen gefertigt werden. Sofern kleines Stück- bzw. Schüttgut transportiert werden soll, bietet sich eine geschlossene Oberfläche an. Beim Transport größerer Güter können aus Gründen der Gewichtsersparnis Ausnehmungen im palettenförmigen Boden 2 und/oder den Seitenwänden 4a, 4b angebracht werden.

Fig. 2 zeigt einen Bausatz mit zwei ersten Sockelelemente 3a, zwei zweiten Sockelelemente 3b und vier dritten Sockelelementen 3c. Die Sockelelemente 3a, 3b, 3c sind untereinander lösbar miteinander verbunden. Die dritten Sockelelemente 3c können in unterschiedlichen Abmessungen eingesetzt werden, und werden bevorzugt zwischen den ersten und zweiten Sockelelementen 3a und 3b angeordnet. Hierdurch wird eine einfache Größenanpassung und Handhabung erreicht. Ferner sind sie für eine lösbare Verbindung mit dem palettenförmigen Boden 2 sowie den Seitenwänden 4a, 4b geeignet. Die Sockelelemente 3a, 3b und 3c können in bevorzugten Ausführungsformen an einem Randbereich des palettenförmigen Bodens 2 angeordnet werden, so dass sie einen im Randbereich des palettenförmigen Bodens 2 vorzugsweise vollständig umlaufenden Sockel bilden können. In alternativen Ausführungsformen ist denkbar, einzelne Sockelelemente einzeln oder in Kombination an beliebigen Positionen auf dem palettenförmigen Boden 2 eines Großladungsträgers 1 anzuordnen. Die Sockelelemente sind lösbar miteinander verbunden. Wie in Figur 2 dargestellt, werden hier bevorzugt Nut-Federverbindungen und/oder einer Schwalbenschwanzverbindungen eingesetzt. Allerdings sind auch Steck- und Nütverbindungen etc. denkbar.

Fig. 3 zeigt einen Großladungsträger der neben den zwei ersten und zwei zweiten Sockelelementen 3a, 3b auf jeder Seite dritte Sockelelemente 3c aufweist, die jeweils lösbar mit den zwei ersten und zwei zweiten Sockelelementen 3a, 3b verbunden sind. Die jeweiligen Sockelelemente sind voneinander unterschiedlich ausgebildet, so weist beispielsweise das dritte Sockelelement 3c eine andere Bauhöhe als das zweite Sockelelement 3b auf. Das zweite Sockelelement 3b weist auf einer Seite eine andere Bauhöhe auf als auf der anderen Seite, wobei die Formgebung aller Sockelelemente 3a, 3b, 3c grundsätzlich frei wählbar ist. Hierdurch ist eine optimale Anpassungen an Größenanforderungen möglich. Gleiches gilt auch für die Seitenwände 4a, 4b und den palettenförmigen Boden 2.

Fig. 4 zeigt einen weiteren Großladungsträger 1 der neben den zwei ersten und zwei zweiten Sockelelementen 3a, 3b auf lediglich zwei gegenüberliegenden Seiten dritte Sockelelemente 3c aufweist, die jeweils lösbar mit den zwei ersten und zwei zweiten Sockelelementen 3a, 3b verbunden sind. Auf diese Weise lässt sich ein Großladungsträger mit einer anderen Abmessung als der in der Fig. 3 dargestellte mit einem Sockel ausrüsten.

Durch geeignete Wahl des dritten, des zweiten und des ersten Sockelelements 3a, 3b, 3c kann eine optimale Größenanpassung des Sockelrahmens an den palettenförmigen Boden 2 vorgenommen werden. Obwohl herkömmlicherweise palettenförmige Böden in Größen von 900 mm, 1.200 mm verwendet werden, ist generell ist festzustellen, dass es sich bei dem erfindungsgemäßen Großladungsträger 1 nicht nur um Großladungsträger größerer Abmessungen handelt. Vielmehr sind hierunter auch Ladungsträger mit sehr kleinen bis sehr großen Abmessungen zu verstehen.

Sowohl Fig. 1 als auch Fig. 3 zeigen Großladungsträger mit vollständig umlaufenden Sockelrahmen und im Eckbereich angeordneten Sockelelementen 3a, 3b. Denkbar ist auch, dass der Sockelrahmen nur auf einer Seite des palettenförmigen Bodens 2 bzw. auf zwei Seiten angeordnet wird, um beispielsweise eine besondere Absicherung des zu transportierenden Stückguts zu erreichen.

## Patentansprüche

1. Großladungsträger (1) mit einem rechteckförmigen, palettenförmigen Boden (2), vier klappbaren Seitenwänden (4a) und Sockelelement zwischen Boden (2) und Seitenwänden (4) mit unterschiedlicher Sockelhöhe und zumindest teilweise aus Kunststoff, **dadurch gekennzeichnet, dass** das Sockelelement des Großladungsträgers zwei erste Sockelelemente (3a) und zwei zweite Sockelelemente (3b) aufweist, wobei die ersten und zweiten Sockelelemente spiegelbildlich zueinander ausgebildet sind und jeweils ein Sockelelement im Eckbereich des Palettenbodens (2) angeordnet und mit diesem lösbar verbunden ist, wobei die Sockelelemente (3a, 3b) auf ihren jeweiligen Seiten unterschiedliche Höhen für die Aufnahme der Seitenwände aufweisen und jeweils zumindest teilweise aus Kunststoff bestehen, wobei die Seitenwände (4) lösbar mit den Sockelelementen (3a, 3b) verbindbar sind.

2. Großladungsträger nach Anspruch 1, **dadurch gekennzeichnet, dass** die Sockelelemente (3a, 3b) mit dem Palettenboden (2) durch Nägel, Stifte oder Schrauben aus Metall oder Kunststoff oder durch Klemm- oder Klammerverbindungen verbunden sind.

3. Großladungsträger (1) nach Anspruch 1 oder 2, **dadurch gekennzeichnet, dass** die Seitenwand (4a) über eine Gelenkverbindung oder ein Scharnier mit dem ersten Sockelelement (3a) verbunden ist und/oder der palettenförmigen Boden (2) mit einer Klammerverbindung mit dem ersten Sockelelement (3a) verbunden ist.

4. Großladungsträger (1) nach einem der Ansprüche 1 bis 3, **dadurch gekennzeichnet, dass** die Sockelelemente einen vorzugsweise-vollständig umlaufenden Sockelrahmen bilden.

5. Großladungsträger (1) nach Anspruch 4, **dadurch gekennzeichnet, dass** die Sockelelemente mit einer formschlüssigen Verbindung, insbesondere mit einer Nut-Feder-Verbindung und/oder einer Schwalbenschwanzverbindung lösbar miteinander verbunden sind.

6. Großladungsträger (1) nach Anspruch 1, **gekennzeichnet durch** dritte Sockelelemente (3c), die auf zwei gegenüberliegenden Rändern des palettenförmigen Bodens (2) zwischen den ersten und/oder zweiten Sockelelementen (3a, 3b) angeordnet sind.

7. Großladungsträger nach Anspruch 6, **dadurch gekennzeichnet, dass** die dritten Sockelelemente (3c) eine andere Höhe aufweisen als die ersten und die zweiten Sockelelemente (3a, 3b).

## Claims

1. A large cargo carrier (1), comprising a rectangular shaped, pallet shaped base (2), four foldable side walls (4a) and stand element between base (2) and side walls (4) with different stand element height and at least partially of plastic, **characterized by** the fact that the stand element of the large cargo carrier provides two first stand elements (3a) and two second stand elements (3b), with the first and the second stand elements being configured mirror symmetrical and one stand element each being arranged in the corner area of the pallet base (2) and being detachably connected with said stand element, with the stand elements (3a, 3b) having different heights on their respective sides for receiving the side walls and at least partially consisting of plastic, with the side walls (4) being detachably connectable with the stand elements (3a, 3b).

2. A large cargo carrier according to claim 1, **characterized by** the fact that the stand elements (3a, 3b) are connected with the pallet base (2) through nails, pins or screws out of metal or plastic or through clamp connections or clip connections.

3. A large cargo carrier according to claim 1 or 2, **characterized by** the fact that the side wall (4a) is connected with the first stand element (3a) through a linkage or a hinge with the first stand element (3 a) and/or the pallet shaped base (2) is connected with the first stand element through a clamp connection.

4. A large cargo carrier (1) according to one of the claims 1 to 3, **characterized by** the fact that the stand elements form a preferably completely circumferential stand frame.

5. A large cargo carrier (1) according to claim 4, **characterized by** the fact that the stand elements are detachably connected with each other through a form locked connection, in particular a groove tongue connection and/or a dove tail connection.

6. A large cargo carrier (1) according to claim 1, **characterized by** third stand elements (3c) which are arranged on two opposite edges of the pallet shaped base (2) between the first and/or second stand elements (3a, 3b).

7. A large cargo carrier according to claim 6, **characterized by** the fact that the third stand elements (3c) have a different height than the first and the second stand elements (3a, 3b).

## Revendications

1. Support pour grandes charges (1), ledit support comportant un fond rectangulaire (2) se présentant sous la forme d'une palette, quatre parois latérales repliables (4a) et un élément d'embase situé entre le fond (2) et les parois latérales (4), ayant une hauteur d'embase variable et étant au moins en partie en matière plastique, **caractérisé en ce que** l'élément d'embase du support pour grandes charges comporte deux premiers éléments d'embase (3a) et deux deuxièmes éléments d'embase (3b), les premiers et deuxièmes éléments d'embase étant conformés en symétrie de miroir l'un par rapport à l'autre et un élément d'embase étant disposé dans chaque région de coin du fond (2) en forme de palette et relié à celui-ci de façon amovible, les éléments d'embase (3a, 3b) ayant sur leurs côtés respectifs des hauteurs variables pour recevoir les parois latérales et étant chacun au moins partiellement en matière plastique, les parois latérales (4) pouvant être reliées de façon amovible aux éléments d'embase (3a, 3b).

2. Support pour grandes charges selon la revendication 1, **caractérisé en ce que** les éléments d'embase (3a, 3b) sont reliés au fond (2) en forme de palette par des clous, des tiges ou des vis en métal ou en matière plastique ou par collage ou agrafage.

3. Support pour grandes charges selon la revendication 1 ou 2, **caractérisé en ce que** la paroi latérale (4a) est reliée au premier élément d'embase (3a) par une liaison articulée ou une charnière et/ou le fond (2) en forme de palette est reliée au premier élément d'embase (3a) par agrafage.

4. Support pour grandes charges (1) selon l'une des revendications 1 à 3, **caractérisé en ce que** les éléments d'embase forment un cadre d'embase courant avantageusement sur toute la périphérie.

5. Support pour grandes charges (1) selon la revendication 4, **caractérisé en ce que** les éléments d'embase sont reliés entre eux de façon amovible par une liaison positive, en particulier par un assemblage à rainure et languette et/ou un assemblage à queue d'aronde.

6. Support pour grandes charges (1) selon la revendication 1, **caractérisé par** des troisièmes éléments d'embase (3c) qui sont disposés sur deux bords opposés du fond (2) en forme de palette entre les premiers et/ou deux deuxièmes éléments d'embase (3a, 3b).

7. Support pour grandes charges selon la revendication 6, **caractérisé en ce que** les troisièmes éléments d'embase (3c) ont une hauteur différente de celles des premiers et deuxièmes éléments d'embase (3a, 3b).
